# EUROPÄISCHE PATENTSCHRIFT

(11) **EP 1 361 554 B1**
(45) Veröffentlichungstag und Bekanntmachung des Hinweises auf die Patenterteilung: **24.12.2008**
(21) Anmeldenummer: 02010438.6
(22) Anmeldetag: 08.05.2002
(51) Int. Cl.: G08G 1/017, G07B 15/04

(54) **Vorrichtung zur Identifizierung von Fahrzeugen**
Device to identify vehicles
Appareil d'identification de véhicules

(43) Veröffentlichungstag der Anmeldung: 12.11.2003
(73) Patentinhaber: AGES Arbeitsgemeinschaft Gebührenentrichtungssystem GmbH & Co. OHG, 40470 Düsseldorf (DE)
(72) Erfinder: Riepe, Georg, 40223 Düsseldorf (DE)
(74) Vertreter: Cohausz & Florack

(56) Entgegenhaltungen:
- EP-A- 1 160 734
- US-A- 4 325 146
- N N: "Vehicle recognition system boosts security" ENGINEERING. (INCL. MACHINE SHOP MAGAZINE), ENGINEERING DESIGN COUNCIL. LONDON, GB, Bd. 225, Nr. 2, Februar 1985 (1985-02), Seite 76 XP002169691 ISSN: 0013-7782

## Beschreibung

Die Erfindung betrifft ein Verfahren zum Überprüfen der Berechtigung von Fahrzeugen zum Befahren einer Fahrtstrecke, bei dem zunächst ein Mauterhebungssystem Identifikationsmerkmale eines Fahrzeugs unter Verbuchung der für die mautpflichtige Strecke fälligen Mautgebühr erfasst und in einem Datensatz abspeichert, der ein zum Befahren der Fahrtstrecke berechtigtes Fahrzeug repräsentiert. Ferner betrifft die Erfindung eine entsprechende Vorrichtung zum Überprüfen der Berechtigung von Fahrzeugen zum Befahren einer Fahrtstrecke.

Derartige Verfahren und Vorrichtungen werden beispielsweise an mautpflichtigen Strecken eingesetzt, um zu kontrollieren, ob die auf der betreffenden Strecke fahrenden Fahrzeuge die fällige Benutzungsgebühr ordnungsgemäß entrichtet haben.

Es sind verschiedene Systeme zur Erhebung von Mautgebühren für Kraftfahrzeuge, insbesondere für Lastkraftwagen, auf Autobahnen oder Fernstraßen bekannt. Diese berechnen die zu zahlende Mautgebühr in der Regel auf Basis der Länge der zurückgelegten Strecke. Zusätzlich werden üblicherweise auch fahrzeugbezogene Faktoren, wie Achsklasse, Schadstoffemissionsklasse und Herkunft des Fahrzeugs bei der Ermittlung der fälligen Benutzungsgebühr berücksichtigt.

Bei herkömmlichen Mauterfassungssystemen nimmt der Fahrzeugführer bei der Einfahrt in die mautpflichtige Strecke einen Beleg entgegen, aus dem hervorgeht, an welcher Stelle er die Benutzung der Strecke begonnen hat. An jeder Abfahrt der benutzungsgebührenpflichtigen Strecke existiert dann in der Regel eine personenbesetzte Kassenstation, an der anhand des vom Fahrzeugführer übergebenen Beleges die Länge des auf der mautpflichtigen Strecken zurückgelegten Weges bestimmt und die sich daraus ergebende Maut ermittelt wird.

Der mit dem Betrieb der personenbesetzten Kassenstationen verbundene Aufwand ist erheblich. Daher ist beabsichtigt, automatische Mauterhebungssysteme einzurichten, bei denen kein oder nur noch ein zahlenmäßig stark reduziertes Personal für die Erfassung und Abrechnung der Maut benötigt wird. Derartig automatisch arbeitende Systeme sind jedoch der Gefahr von Manipulationen ausgesetzt, die zu erheblichen Verlusten an Gebühreneinnahmen führen können.

Die EP 1 160 734 A2 offenbart ein auf diesem Prinzip beruhendes Verfahren, nämlich ein Verfahren zum Erteilen einer Einfahrgenehmigung zum Befahren eines Parkplatzes, welcher genehmigungspflichtig ist. Insoweit entspricht das aus der EP 1 160 734 A2 bekannte Verfahren einem automatischem Mauterhebungssystem. Mit anderen Worten, die EP 1 160 734 A2 beschreibt ein Verfahren, bei dem ein Transpondersignal oder ein Abbild eines Kfz-Kennzeichens vom Fahrzeug empfangen wird und daraufhin eine Genehmigung zur Einfahrt, beispielsweise auf ein Werksgelände, erteilt wird. Sobald das Genehmigungsverfahren abgeschlossen ist und das Fahrzeug schließlich auf das Werksgelände gefahren ist, erfolgt die Überprüfung der Berechtigung zum Befahren der Fahrstrecke nach wie vor manuell durch entsprechend bevollmächtigtes Aufsichtspersonal, beispielsweise den Werkschutz.

Dies gilt auch für in jüngerer Zeit eingesetzte automatische Mauterhebungs- und -zahlungssysteme, bei denen die Fahrzeuge mit maschinenlesbaren Identifikationsmitteln, etwa mit maschinenlesbaren Kfz-Kennzeichen, Transpondern oder anderen, eine eindeutige Identifikation des jeweiligen Fahrzeugs zulassenden Identifikationsmerkmalen, ausgerüstet sind. Diese Identifikationsmittel werden beim Auf- bzw. Abfahren auf bzw. von einer mautpflichtige Straße unter Verbuchung der für die gefahrene Strecke fälligen Mautgebühr automatisch erfasst.

Die automatischen Verbuchungssysteme ermöglichen selbst bei hohem Verkehrsaufkommen eine schnelle, korrekte und unproblematische Mauterhebung, ohne dass es zu Verkehrsverzögerungen kommt. Sie setzen jedoch voraus, dass tatsächlich jedes in Frage kommende Fahrzeug mit geeigneten Identifikationsmerkmalen ausgestattet ist. Da dies in der Praxis des unbeschränkten Zugangs zum Straßennetz nicht zu gewährleisten ist, ist ergänzend zum automatischen System ein sogenannte "manuelles Mauterhebungssystem" vorgeschlagen worden. Bei diesem manuellen System, entrichtet der Kraftfahrer an hierfür vorgesehenen Zahlstellen die für die von ihm zu befahrende Strecke zu entrichtende Maut im Voraus und erhält hierfür einen Beleg, den er während des Befahrens der Strecke mit sich führen muss. Gerade die Möglichkeit, in eigener Verantwortung Mautgebühren zu entrichten, birgt allerdings eine erhebliche Gefahr des Missbrauchs in sich.

Um sicherzustellen, dass die vom Kraftfahrer angegebenen und vom System unter dem jeweiligen Identifikationsmittel aufgerufenen Fahrzeugdaten korrekt sind, sind daher regelmäßige Kontrollen durch entsprechend bevollmächtigtes Aufsichtspersonal der zum Einziehen der Maut berechtigten Institution erforderlich. Bei einer solchen Kontrolle wird vom Aufsichtspersonal festgestellt, ob die im System unter dem jeweiligen Identifikationsmittel verbuchten Fahrzeugdaten wie Achsklasse, Schadstoffemissionsklasse und Länderkennzeichen mit den tatsächlichen Fahrzeugdaten übereinstimmen. Zusätzlich zu der im automatischen System vorgesehenen stichprobenmäßigen Kontrolle der Fahrzeugdaten muss bei nicht für das automatische System ausgerüsteten Fahrzeugen auch überprüft werden, ob für das jeweilige Fahrzeug überhaupt eine Einbuchung in das Mautsystem erfolgt ist und ob sich das Fahrzeug auf der eingebuchten Strecke befindet. Dies kann etwa durch Kontrolle des Einbuchungsbeleges oder durch Identifizierung des Fahrzeuges anhand des Kfz-Kennzeichens im Buchungssystem erfolgen.

Der mit der Durchführung der stichprobenartigen Kontrolle verbundene Aufwand ist ebenfalls erheblich. Darüber hinaus besteht das Problem, dass das Kontrollpersonal jeweils nur eine begrenzte Anzahl von Fahrzeugen in der vorgesehenen Zeit erfassen und kontrollieren kann. Dies hat zur Folge, dass die Anzahl der bei den Kontrollen aufgespürten Missbräuche gemessen am durch derartige Missbräuche verursachten Schaden gering ist.

Es ist daher die Aufgabe der vorliegenden Erfindung, die nachträglichen Kontrollen zur Überprüfung der korrekten Mautentrichtung und der vom Fahrer gemachten Angaben zu vereinfachen, um die Effektivität und Treffsicherheit der Kontrolle von Fahrzeugen zu erhöhen.

Diese Aufgabe wird erfindungsgemäß durch die Merkmale des kennzeichnenden Teils von Patentanspruch 1 gelöst, also dadurch, dass, nachdem ein Mauterhebungssystem Identifikationsmerkmale eines Fahrzeugs unter Verbuchung der für die mautpflichtige Strecke fälligen Mautgebühr erfasst und in einem Datensatz abgespeichert hat, der ein zum Befahren der Fahrstrecke berechtigtes Fahrzeug repräsentiert, anschließend eine Vorrichtung eine Überprüfung der Berechtigung des Fahrzeugs zum Befahren einer Fahrstrecke vornimmt, indem eine Erkennungseinrichtung zum Erkennen eines vom Fahrzeug mitgeführten Identifikationsmerkmals, eine Identifikationsinformation abgibt, welche bei einer erfolgreichen Erkennung dem Identifikationsmerkmal entspricht, während sie andernfalls den Misserfolg der Erkennung angibt, wobei eine Auswerteinrichtung feststellt, ob der von der Erkennungseinrichtung abgegebenen Identifikationsinformation ein Datensatz zugeordnet ist, welcher zu einem Pool von die zum Befahren der Fahrstrecke berechtigten Fahrzeuge repräsentierenden Datensätzen gehört, und bei einem positiven Ergebnis dieser Feststellung ein positives Kontrollsignal abgibt, während sie bei negativem Ergebnis dieser Feststellung ein negatives Kontrollsignal erzeugt, und wobei eine Anzeigeeinrichtung in Abhängigkeit vom Kontrollsignal ein Anzeigesignal abgibt.

Die Aufgabe wird ferner gelöst durch eine Vorrichtung zum Überprüfen der Berechtigung von Fahrzeugen zum Befahren einer Fahrtstrecke zur Durchführung dieses Verfahrens, mit einer Erkennungseinrichtung zum Erkennen jeweils eines von den Fahrzeugen mitgeführten Identifikationsmerkmals, die eine Identifikationsinformation abgibt, welche bei einer erfolgreichen Erkennung dem Identifikationsmerkmal entspricht, während sie andernfalls den Misserfolg der Erkennung angibt, mit einer Auswerteinrichtung, die feststellt, ob der von der Erkennungseinrichtung abgegebenen Identifikationsinformation ein Datensatz zugeordnet ist, welcher zu einem Pool von die zum Befahren der Fahrstrecke berechtigten Fahrzeuge repräsentierenden Datensätzen gehört, und die bei einem positiven Ergebnis dieser Feststellung ein positives Kontrollsignal abgibt, während sie bei negativem Ergebnis dieser Feststellung ein negatives Kontrollsignal erzeugt, sowie mit einer Anzeigeeinrichtung, die in Abhängigkeit vom Kontrollsignal ein Anzeigesignal abgibt.

Vorteilhafte Ausgestaltung sind Gegenstand der Unteransprüche.

Das erfindungsgemäße Verfahren und die entsprechende Vorrichtung ermöglicht es erstmalig, ein Fahrzeug, welches bereits die Zahlstelle passiert hat und dem eine Einfahr- bzw. Nutzungsgenehmigung erteilt worden ist, einer automatischen - nachträglichen - Überprüfung zu unterziehen. Der Aufwand für manuelle Kontrollen durch entsprechend bevollmächtigtes Aufsichtspersonal, beispielsweise auf Autobahnrastplätzen, hat sich dadurch erheblich reduziert, da mittels des erfindungsgemäßen Verfahrens nur noch diejenigen Fahrzeuge angehalten und kontrolliert werden müssen, bei denen sich das System aus Erkennungseinrichtung und Auswerteinrichtung nicht sicher ist, ob die Berechtigung tatsächlich vorliegt. Das System trifft also eine Vorauswahl von zu kontrollierenden Fahrzeugen, bei denen die Wahrscheinlichkeit eines Missbrauchs am höchsten ist. Alle übrigen Fahrzeuge werden von vorne herein als berechtigt erkannt und das Aufsichtspersonal braucht diese Fahrzeuge nicht weiter berücksichtigen.

Eine erfindungsgemäß ausgestattete Vorrichtung sowie das erfindungsgemäße Verfahren ermöglicht dabei eine automatische Vorauswahl aus den sie passierenden Fahrzeugen. Auf diese Weise können aus dem an der Kontrolleinrichtung vorbeifahrenden Verkehr diejenigen Fahrzeuge selektiert werden, welche tatsächlich einer Kontrolle unterzogen werden müssen. Bei letzteren handelt es sich entweder um solche Fahrzeuge, von denen im jeweiligen Datenerfassungssystem der zum Einzug der Maut berechtigten Institution nicht bekannt ist, ob sie eine Maut entrichtet haben, bzw. um solche Fahrzeuge, bei denen das Datenerfassungssystem feststellen kann, dass gar keine bzw. eine unrichtige Maut für die Streckenbenutzung entrichtet worden ist. Die Anzahl der für eine Kontrolle in Frage kommenden Fahrzeuge ist auf diese Weise so stark reduziert, dass bei geringem Personalbedarf eine weit erhöhte Trefferquote bei der Fahrzeugkontrolle erzielt werden kann.

Dabei eignet sich das erfindungsgemäße Verfahren und die erfindungsgemäße Vorrichtung insbesondere zum Einsatz im Zusammenhang mit solchen Mauterfassungs- und - verbuchungssystemen, bei denen einerseits die Möglichkeit einer automatischen Zahlung und Verbuchung der Maut und andererseits die Möglichkeit der manuellen Entrichtung der Gebühr besteht. Bei solchen Systemen kann die erfindungsgemäße Vorrichtung erkennen, ob es sich jeweils um ein Fahrzeug handelt, für welches die Maut manuell entrichtet worden ist und für welches demzufolge eine erhöhte Notwendigkeit einer Kontrolle besteht. Ebenso kann das erfindungsgemäße Verfahren und die erfindungsgemäße Vorrichtung selbsttätig feststellen, ob für das jeweilige Fahrzeug zu wenig oder falsche Mautgebühren entrichtet worden sind, so dass es nicht zum Befahren der jeweils überwachten Strecke berechtigt ist.

Erfindungsgemäßist eine Erkennungseinrichtung vorgesehen, die mindestens ein Identifizierungsmerkmal eines vorbeifahrenden Fahrzeuges erfassen kann. Als Identifizierungsmerkmale kommen dabei grundsätzlich alle Elemente oder Signale in Frage, die eine Zuordnung des betreffenden Fahrzeuges zu einer oder mehrerer im Gebührenerhebungssystem vorliegenden Datensätzen ermöglichen. Dementsprechend kann es sich bei dem jeweils von der Erkennungseinrichtung zu erfassenden Identifikationsmerkmal beispielsweise um ein optisch erkennbares Merkmal, wie das Länderkennzeichen und/oder das Kraftfahrzeugkennzeichen des betreffenden Fahrzeuges, handeln. Bei dem Identifikationsmerkmal kann es sich ferner um das Signal von einem im oder am Fahrzeug befindliche Signalgeber, wie passive oder aktive Transponder, Funkeinrichtungen oder vergleichbare Signalgeber, handeln. Die betreffenden Identifikationsmerkmale können gleichzeitig bei der für die automatische Einbuchung in das Gebührenerhebungssystem genutzt werden, wobei das dem von ihnen erzeugte Signal die für die Gebührenerhebung erheblichen Daten eindeutig zugeordnet sein sollten.

Bei dem erfindungsgemäßen Verfahren und der erfindungsgemäßen Vorrichtung wird gemäß einer bevorzugten Ausführungsform der Erfindung sowohl eine optische Erkennungseinrichtung zum Erkennen von optischen Merkmalen, als auch eine Empfangseinrichtung zum Erfassen drahtlos übertragener Signale verwendet. Bei mit elektronischen Signalgebern, wie Transpondern, ausgestatten und als solche im automatischen System eingebuchten Fahrzeugen kann auf diese Weise automatisch überprüft werden, ob das dem jeweiligen Identifikationssignal im Datenspeicher zugeordnete Kfz- und/oder Länderkennzeichen mit den entsprechenden, am jeweiligen Fahrzeug befindlichen optischen Erkennungsmerkmalen übereinstimmen. Ein Missbrauch von für die automatische Entrichtung der Mautgebühren bestimmten Signalgeber kann so leicht festgestellt werden.

Stellt die Erkennungseinrichtung fest, dass sie am jeweils überprüften Fahrzeug ein Identifikationsmerkmal eindeutig erfasst hat, so erzeugt sie eine Identifikationsinformation, welche das Identifikationsmerkmal enthält. Andernfalls gibt die Identifikationsinformation an, dass der Erkennungsversuch erfolglos war.

Die Auswerteinrichtung wertet die von der Erfassungseinrichtung empfangene Identifikationsinformation aus. Dabei überprüft sie, ob dieser Information ein Datensatz zugeordnet werden kann, der zu einer Gruppe von in einem Datenspeicher angelegten, beispielsweise alle zum Befahren des jeweils überwachten Streckenabschnitts berechtigten Fahrzeuge repräsentierenden Datensätze gehört. Ist dies der Fall, so ist das Ergebnis der Feststellung positiv und es ist klar, dass das erkannte Fahrzeug zum Befahren des überwachten Streckenabschnitts berechtigt ist. Ist von der Auswerteinrichtung vorgenommene Feststellung dagegen erfolglos, so ist dies ein eindeutiges Indiz dafür, dass eine spezielle Kontrolle des betreffenden Fahrzeugs angezeigt ist. Erfolglos ist die von der Auswerteinrichtung immer dann, wenn kein Identifikationsmerkmal am Fahrzeug erkannt werden konnte oder dann, wenn dem erkannten Indentifikationsmerkmal kein zur Gruppe der die berechtigten Fahrzeuge repräsentierenden Datensätze gehörender Datensatz zugeordnet werden kann.

Die Auswerteinrichtung kann in Form einer in der erfindungsgemäßen Vorrichtung jeweils lokal vorhandenen Datenverarbeitungseinrichtung verwirklicht sein. Ebenso ist es jedoch auch möglich, die erforderlichen Feststellungen von einer entfernt von der erfindungsgemäßen Vorrichtung plazierten Rechnereinheit durchführen zu lassen, die mit der in der erfindungsgemäßen Vorrichtung lokal vorhandenen Auswerteinrichtung in einer Telekommunikationsverbindung steht. In diesem Fall umfasst die lokal vorhandene Auswerteinrichtung eine Sende- und Empfangsstation, über welche die von der Erkennungseinrichtung abgegebene Indentifikationsinformation an die entfernte Rechnereinheit abgegeben und das Ergebnis der von der Rechnereinheit durchgeführten Feststellung empfangen wird. Die lokal vorhandene Auswerteinrichtung liefert dann ein dem von der entfernten Rechnereinheit gelieferten Ergebnis entsprechendes Kontrollsignal an die Anzeigeneinrichtung der erfindungsgemäßen Vorrichtung weiter.

Bei der Überprüfung durch die Auswerteinrichtung berücksichtigten fahrzeugspezifischen Daten handelt es sich beispielsweise um die vom Gebührenerhebungssystem bei der automatischen und/oder manuellen Einbuchung der Fahrzeuge erfassten gebührenerheblichen Fahrzeugdaten wie Kfz-Kennzeichen, Länderkennzeichen, Achsklasse und Schadstoffemissionsklasse. Ebenso kann es sich um buchungsspezifischen Daten handeln, wie beispielsweise eine Information über die bei der manuellen Einbuchung erfasste, im Voraus bezahlte Fahrtroute.

Die von der Erkennungseinrichtung erfassten Identifikationsmerkmale können zu Dokumentationszwecken in einem Datenspeicher der erfindungsgemäßen Vorrichtung oder in einem Datenspeicher der entfernt angeordneten Rechnereinheit abgelegt werden.

Vorzugsweise ist die Datenverarbeitungsanlage mit einem Uhrzeit- und/oder Datumsgeber ausgestattet. Dadurch kann bei jedem Erkennungsvorgang ein Zeit-/Datumsvermerk erzeugt und zusammen mit dem eingelesenen Identifizierungsmerkmal abgespeichert werden. Dies ermöglicht eine Echtzeitzuordnung der vorbeifahrenden Fahrzeuge.

Ist die Gruppe der fahrzeug- und buchungsspezifischen Datensätze, welche die zum Befahren des jeweils überwachten Streckenabschnitts berechtigten Fahrzeuge umfassen, in einer erfindungsgemäßen Vorrichtung in einem lokalen Speicher der Auswerteinrichtung abgelegt, so sollte letztere eine Empfangseinrichtung zum Empfang von von einem zentralen Datenserver gelieferten Datensätzen umfassen. Auf diese Weise kann gewährleistet werden, dass sich die bei der von der Auswerteinrichtung durchgeführten Feststellung verwendeten Daten immer auf einem aktuellen Stand befinden. Wird als Verbindung zwischen dem zentralen Server und lokalen Auswerteinrichtung eine drahtlose Verbindung, z.B. eine Funkverbindung, genutzt, so kann die erfindungsgemäße Vorrichtung unabhängig vom Vorhandensein eines örtlichen Festanschlusses sicher betrieben werden.

Das von der Auswerteinrichtung ermittelte Kontrollergebnis wird von der Anzeigeeinrichtung der erfindungsgemäßen Vorrichtung angezeigt. Dazu kann ein optisches Anzeigeelement vorgesehen sein. Ergänzend oder alternativ können jedoch auch akustische Signalgeber oder andere zum Anzeigen eines eindeutigen Signals geeignete Elemente verwendet werden. Wird ein optisches Anzeigeelement eingesetzt, ist dieses vorzugsweise derart dimensioniert, dass die Anzeige noch aus 200 m Entfernung vom Kontrollpersonal lesbar ist. Auf diese Weise kann gewährleistet werden, dass auch ein mit hoher Geschwindigkeit fahrendes Fahrzeug vom Kontrollpersonal aus dem Verkehrsstrom gewunken werden kann, wenn es von der erfindungsgemäßen Vorrichtung bzw. dem erfindungsgemäßen Verfahren als "zu kontrollierend" erkannt worden ist.

Bei der akustischen Meldeeinrichtung kann es sich beispielsweise um einen von der jeweiligen Kontrollperson getragenen Kopfhörer handeln, der nach der Erkennung eines zu kontrollierenden Fahrzeugs ein akustisches Signal abgibt. Hierdurch ist gewährleistet, dass das Kontrollergebnis vom Kontrollpersonal trotz der insbesondere bei hohem Verkehrsaufkommen großen Zahl von möglichen optischen Störungen einwandfrei wahrgenommen wird. Die akustische Ausgabe der Kontrollergebnisse kann beispielsweise durch Sprach- oder Signaltonwiedergabe erfolgen.

Gemäß einer bevorzugten Ausführungsform der Erfindung werden über die akustische Meldeeinrichtung zusätzlich fahrzeug- und/oder buchungsspezifische Daten übermittelt. Dies hat den Vorteil, dass dem Kontrollpersonal bei der Kontrolle des stehenden Fahrzeuges z.B. die gebuchte Achs- und Schadstoffemissionsklasse mitgeteilt werden kann. Ergänzend kann eine Datenausgabeeinrichtung vorhanden sein, welche die betreffenden Daten der Kontrollperson ausgibt.

Bei dem erfindungsgemäßen Verfahren sowie der entsprechenden Vorrichtung kann zur Dokumentation der vorbeifahrenden und erfassten Fahrzeuge ferner eine Stand- oder Bewegbildkamera vorgesehen sein. Vorzugsweise handelt es sich dabei um eine sogenannte "intelligente" Kamera, die beispielsweise selbsttätig anhand von bestimmten charakteristischen Erkennungsmerkmalen den Bildausschnitt wählt und die Bildschärfe ebenso automatische einstellt. Um die vorbeifahrenden Fahrzeuge auch bei Dunkelheit sichtbar zu machen, kann die erfindungsgemäße Vorrichtung ferner eine Beleuchtungseinrichtung, z.B. ein Infrarot-Blitzgerät, aufweisen.

Nachfolgend wird die Erfindung anhand von einer ein Ausführungsbeispiel darstellenden Zeichnung näher erläutert. Es zeigen schematisch:
- Fig. 1: einen typischen Aufbau zum Kontrollieren der korrekten Mautentrichtung von Fahrzeugen an einer Autobahn,
- Fig. 2: eine Vorrichtung zum Überprüfen der Berechtigung von Fahrzeugen zum Befahren einer Fahrtstrecke.

Seitlich einer Fahrbahn 1 der Autobahn ist in einem definierten Abstand von einer quer über die Fahrbahn 1 verlaufenden Detektionslinie 2 eine Vorrichtung 3 zum Überprüfen von auf der Fahrbahn 1 fahrenden Fahrzeugen 4,5 aufgestellt. In einem weiteren Abstand in Fahrtrichtung F hinter der Vorrichtung 3 ist eine ebenfalls quer über die Fahrbahn 1 verlaufende, virtuelle, d.h. nicht notwendig körperlich vorhandene, jedoch bei der Auswertung berücksichtigte Auswahllinie 6 markiert, hinter der die Einfahrt 7 zu einem Parkplatz angeordnet ist. An der Einfahrt 7 steht eine Kontrollperson 8, die ein freies Sichtfeld auf die ihr zugewendete Rückseite 9 des Gehäuses 10 der Vorrichtung 3 hat.

Das Gehäuse 10 ist auf einem Ständer 11 montiert, der auf dem Boden neben der Fahrbahn 1 aufgestellt ist. Die Höhe des Ständers 11 ist so bemessen, dass eine in dem Gehäuse 10 montierte Kamera K mit ihrer auf der Vorderseite 12 des Gehäuses 10 angeordneten Optik jedes Fahrzeug 4,5, das die Detektionslinie 2 passiert, mit seiner gesamten Frontansicht vollflächig scharf erfasst.

Die im Gehäuse 10 montierte Kamera ist Teil einer Erkennungseinrichtung E, die in der Vorrichtung 3 montiert ist. Die Erkennungseinrichtung E filtert aus dem von der Kamera in Form von digitalisierten Daten gelieferten Bild das KFZ-Kennzeichen des jeweils erfassten Fahrzeugs 4,5. Zusätzlich kann die Erkennungseinrichtung E mit einer Empfangseinrichtung P ausgestattet sein, die, sofern das jeweils erfasste Fahrzeug 4,5 mit einem Funksignalgeber versehen ist, das von diesem abgegebene Funksignal empfängt.

Die Erkennungseinrichtung E liefert das aus dem Bild der Kamera K herausgefilterte KFZ-Kennzeichen und eine dem gegebenenfalls empfangenen Funksignal entsprechende Nachricht als Identifikationsinformation I an eine ebenfalls in dem Gehäuse 10 untergebrachte Auswerteinrichtung A. Kann die Erkennungseinrichtung E aus dem Bild der Kamera K kein KFZ-Kennzeichen ermitteln, so gibt die Identifikationsinformation I diesen Umstand der Auswerteinrichtung A bekannt.

Die Auswerteinrichtung A umfasst einen Datenspeicher S, in dem zu allen Fahrzeugen, die zum Befahren des von der Vorrichtung 3 überwachten Teilstücks der Autobahn berechtigt sind, Datensätze abgespeichert sind. Diese Datensätze bezieht die Auswerteinrichtung A über eine drahtlose Telekommunikationseinrichtung von einem zentralen, weit entfernt angeordnete Datenserver, in dem die Daten aller in das Mauterfassungssystem des Autobahnbetreibers eingebuchten Fahrzeuge abgespeichert sind. Dabei ist die Verbindung zwischen der Auswerteinrichtung A und dem Datenserver so eingestellt, dass die in dem Datenspeicher S vorhandenen Daten stets aktuell sind.

Die Auswerteinrichtung A überprüft, ob sich zu der von der Erkennungseinrichtung E gelieferten Identifikationsnachricht I unter den im Datenspeicher S abgelegten Datensätze ein Datensatz zuordnen lässt. Ist dies der Fall, so gibt die Auswerteinrichtung A ein positives Kontrollsignal S an eine Anzeigeeinrichtung Z ab, die ebenfalls im Gehäuse 10 der Vorrichtung 3 vorhanden ist. Ist dies dagegen nicht der Fall oder konnte die Erkennungseinrichtung E kein KFZ-Kennzeichen des erfassten Fahrzeugs 4,5 ermitteln, so gibt die Auswerteinrichtung A ein negatives Kontrollsignal G an die Anzeigeeinrichtung Z ab.

Die Anzeigeeinrichtung Z umfasst zwei auf der Rückseite 9 des Gehäuses 10 montierte Anzeigeleuchten 13,14, von denen die eine bei Betätigung ein erstes Lichtsignal abgibt, indem sie beispielsweise in gelber Farbe für eine kurze Zeitdauer leuchtet, und von denen die andere ein zweites Lichtsignal abgibt, indem sie beispielsweise für eine längere Dauer gelb leuchtet.

Empfängt die Anzeigeeinrichtung Z ein positives Kontrollsignal G, so betätigt sie die Anzeigeleuchte 13, die daraufhin aufleuchtet. Die Kontrollperson 8 erkennt das kurz gelb aufleuchtende Lichtsignal der Anzeigeleuchte 13 und lässt das von der Vorrichtung 3 als ordnungsgemäß eingebucht erkannte und demnach zum Befahren des überwachten Autobahnteilstücks berechtigte Fahrzeug 4 passieren.

Erhält die Anzeigeeinrichtung Z dagegen ein negatives Kontrollsignal G, so betätigt sie die andere Anzeigeleuchte 14, die daraufhin für ein längeres, sich von der Signaldauer der Anzeigeleuchte 14 unterscheidendes Zeitintervall gelb aufleuchtet. Dieses von der Anzeigeleuchte 14 abgegebene längere Lichtsignal zeigt der Kontrollperson 8 an, dass das Fahrzeug 5, welches als nächstes die virtuelle Auswahllinie 6 passiert, kontrolliert werden sollte, da nicht festgestellt werden konnte, ob es zum Befahren des überwachten Teilstücks der Autobahn berechtigt ist. Die Kontrollperson 8 leitet daraufhin das betreffende Fahrzeug 5 in die Einfahrt 7 des Parkplatzes, auf dem dann die Kontrolle des Fahrzeugs vorgenommen wird.

### BEZUGSZEICHEN

- 1: Fahrbahn
- 2: Detektionslinie
- 3: Vorrichtung zum Überprüfen von auf der Fahrbahn 1 fahrenden Fahrzeugen 4,5
- 4,5: Fahrzeuge
- 6: Auswahllinie
- 7: Einfahrt zu einem Parkplatz
- 8: Kontrollperson
- 9: Rückseite des Gehäuses 10
- 10: Gehäuse
- 11: Ständer
- 12: Vorderseite des Gehäuses 10
- 13,14: Anzeigeleuchten

- A: Auswerteinrichtung
- E: Erkennungseinrichtung
- F: Fahrtrichtung
- G: Kontrollsignal
- I: Identifikationsinformation
- P: Empfangseinrichtung
- S: Datenspeicher

## Patentansprüche

1. Verfahren zum Überprüfen der Berechtigung von Fahrzeugen zum Befahren einer Fahrtstrecke, bei dem zunächst ein Mauterhebungssystem Identifikationsmerkmale eines Fahrzeugs unter Verbuchung der für die mautpflichtige Strecke fälligen Mautgebühr erfasst und in einem Datensatz abspeichert, der ein zum Befahren der Fahrtstrecke berechtigtes Fahrzeug repräsentiert,
**dadurch gekennzeichnet, dass** anschließend eine Vorrichtung (3) eine Überprüfung der Berechtigung des Fahrzeugs (4, 5) zum Befahren einer Fahrtstrecke (1) vornimmt, indem
- unter Verwendung einer Erkennungseinrichtung (E) zum Erkennen eines vom Fahrzeug (4, 5) mitgeführten Identifikationsmerkmals eine Identifikationsinformation (I) abgegeben wird, welche bei einer erfolgreichen Erkennung dem Identifikationsmerkmal entspricht, während sie andernfalls den Misserfolg der Erkennung angibt,
- unter Verwendung einer Auswerteinrichtung (A)
- feststellt wird, ob der von der Erkennungseinrichtung (E) abgegebenen Identifikationsinformation (I) ein Datensatz zugeordnet ist, welcher zu einem Pool von die zum Befahren der Fahrstrecke (1) berechtigten Fahrzeuge (4, 5) repräsentierenden Datensätzen gehört, und
- bei einem positiven Ergebnis dieser Feststellung ein positives Kontrollsignal (G) abgegeben wird, während durch sie bei negativem Ergebnis dieser Feststellung ein negatives Kontrollsignal (G) erzeugt wird,
und
- unter Verwendung einer Anzeigeeinrichtung (Z) in Abhängigkeit vom Kontrollsignal (G) ein Anzeigesignal abgegeben wird.

2. Verfahren nach Anspruch 1,
**dadurch gekennzeichnet, dass** die Erkennungseinrichtung (E) zum Erkennen eines vom Fahrzeug (4, 5) getragenen Nummernschilds oder Landeskennzeichens geeignet ist.

3. Verfahren nach Anspruch 1 oder 2,
**dadurch gekennzeichnet, dass** die Erkennungseinrichtung (E) zum Erkennen eines vom jeweiligen Fahrzeug drahtlos abgegebenen Identifikationsmerkmals, wie eines Funksignals, geeignet ist.

4. Verfahren nach einem der voranstehenden Ansprüche,
**dadurch gekennzeichnet, dass** die Auswerteinrichtung (A) mittels einer Empfangseinrichtung von einem zentralen Datenserver gelieferte Datensätze empfängt.

5. Verfahren nach Anspruch 4,
**dadurch gekennzeichnet, dass** die Auswerteinrichtung (A) über eine drahtlose Telekommunikationsleitung mit dem zentralen Datenserver verbunden ist.

6. Verfahren nach einem der voranstehenden Ansprüche,
**dadurch gekennzeichnet, dass** die Auswerteinrichtung (A) einen Uhrzeit- und/oder Datumsgeber aufweist.

7. Verfahren nach einem der voranstehenden Ansprüche,
**dadurch gekennzeichnet, dass** die Anzeigeeinrichtung (A) ein akustisches und/oder optisches Signal abgibt.

8. Vorrichtung zum Überprüfen der Berechtigung von Fahrzeugen zum Befahren einer Fahrtstrecke zur Durchführung des Verfahrens nach einem der voranstehenden Ansprüche
- mit einer Erkennungseinrichtung (E) zum Erkennen jeweils eines von den Fahrzeugen (4,5) mitgeführten Identifikationsmerkmals, die eine Identifikationsinformation (I) abgibt, welche bei einer erfolgreichen Erkennung dem Identifikationsmerkmal entspricht, während sie andernfalls den Misserfolg der Erkennung angibt,
- mit einer Auswerteinrichtung (A),
- die feststellt, ob der von der Erkennungseinrichtung (E) abgegebenen Identifikationsinformation (I) ein Datensatz zugeordnet ist, welcher zu einem Pool von die zum Befahren der Fahrstrecke (1) berechtigten Fahrzeuge (4,5) repräsentierenden Datensätzen gehört, und
- die bei einem positiven Ergebnis dieser Feststellung ein positives Kontrollsignal (G) abgibt, während sie bei negativem Ergebnis dieser Feststellung ein negatives Kontrollsignal (G) erzeugt, sowie
- mit einer Anzeigeeinrichtung (Z), die in Abhängigkeit vom Kontrollsignal (G) ein Anzeigesignal abgibt.

## Claims

1. A method for checking the authorization of vehicles for using a road, wherein at first a toll charging system detects identification features of a vehicle while registering a toll payment due for the toll road and stores it in a data record representing a vehicle authorized for using the road,
**characterized in that** subsequently a device (3) carries out checking the authorization of the vehicle (4, 5) for using a road (1) by
- delivering identification information (I) using an identification device (E) for identifying an identification feature on board of the vehicle (4, 5), which information in the case of a successful identification corresponds to the identification feature, while in the contrary case it signals a failure of identification,
- using an evaluation device (A)
- determining if a data record is assigned to the identification information (I) delivered by the identification device (E), which record belongs to a pool of data records representing the vehicles (4, 5) authorized for using the road (1), and
- in the case of a positive result of said determination, delivering a positive control signal (G), while in the case of a negative result it generates a negative control signal (G), and
- delivering a display signal depending on the control signal (G) using a display device (Z).

2. The method according to claim 1,
**characterized in that** the identification device (E) is adapted for identifying a license plate or nationality plate carried on the vehicle (4, 5).

3. The method according to claim 1 or 2,
**characterized in that** the identification device (E) is adapted for identifying an identification feature wirelessly transmitted by the respective vehicle, e.g. a radio signal.

4. The method according to any of the preceding claims,
**characterized in that** the evaluation device (A) by means of a receiving device receives data records delivered by a central data server.

5. The method according to claim 4,
**characterized in that** the evaluation device (A) is connected to the central data server via a wireless telecommunication line.

6. The method according to any of the preceding claims,
**characterized in that** the evaluation device (A) comprises a transmitter for time and/or date.

7. The method according to any of the preceding claims,
**characterized in that** the display device (A) delivers an acoustic and/or optical signal.

8. A device for checking the authorization of vehicles for using a road for executing the method according to any of the preceding claims,
- having an identification device (E) for identifying a respective identification feature on board of the vehicles (4, 5) which delivers an identification information (I), which in the case of a successful identification corresponds to the identification feature, while in the contrary case it signals a failure of identification,
- having an evaluation device (A)
- which determines if a data record is assigned to the identification information (I) delivered by the identification device (E), which record belongs to a pool of data records representing the vehicles (4, 5) authorized for using the road (1), and
- which, in the case of a positive result of said determination, delivers a positive control signal (G), while in the case of a negative result of said determination it generates a negative control signal (G), and
- having a display device (Z) which delivers a display signal depending on the control signal (G).

## Revendications

1. Procédé pour la vérification d'autorisation de véhicules à emprunter un trajet, où en premier lieu un système de prélèvement de taxes de péage saisit des caractéristiques d'identification d'un véhicule en encaissant la taxe de péage pour la section à péage et les stocke dans un jeu de données qui représente un véhicule autorisé à emprunter le trajet,
**caractérisé en ce qu'**ensuite un dispositif (3) effectue une vérification de l'autorisation du véhicule (4, 5) pour emprunter un trajet (1) dans le fait
- qu'en utilisant un dispositif de détection (E) pour détecter une caractéristique d'identification gérée par le véhicule (4, 5), une information d'identification (I) est délivrée qui correspond en cas de détection positive à la caractéristique d'identification tandis qu'elle indique autrement l'échec de la détection,
- qu'en utilisant un dispositif d'analyse (A),
- il est déterminé si l'information d'identification (I) délivrée par le dispositif de détection (E) est associée à un jeu de données qui fait partie d'un pool de jeux de données représentant les véhicules (4, 5) autorisés à emprunter un trajet (1), et
- que dans le cas d'un résultat positif de cette détermination un signal positif de contrôle (G) est émis tandis qu'en cas de détermination négative de cette détermination, ce dispositif génère un signal négatif de contrôle (G) et
- en utilisant un dispositif d'affichage (Z), un signal d'affichage est émis en fonction du signal de contrôle (G).

2. Procédé selon la revendication 1, **caractérisé en ce que** le dispositif de détection (E) est approprié pour détecter un numéro ou plaque d'immatriculation se trouvant sur le véhicule (4, 5).

3. Procédé selon la revendication 1 ou 2, **caractérisé en ce que** le dispositif de détection (E) est approprié pour détecter une caractéristique d'identification émise sans fil par le véhicule respectif, tel qu'un signal radio.

4. Procédé selon l'une des revendications précédentes, **caractérisé en ce que** le dispositif d'analyse (A) reçoit au moyen d'un dispositif de réception des jeux de données fournis par un serveur central de données.

5. Procédé selon la revendication 4, **caractérisé en ce que** le dispositif d'analyse (A) est relié par une ligne de communication sans fil au serveur central de données.

6. Procédé selon l'une des revendications précédentes, **caractérisé en ce que** le dispositif d'analyse (A) présente un indicateur de date et/ou d'heure.

7. Procédé selon l'une des revendications précédentes, **caractérisé en ce que** le dispositif d'affichage (A) émet un signal acoustique et/ou optique.

8. Dispositif pour la vérification d'autorisation de véhicules à emprunter un trajet pour la mise en oeuvre du procédé selon l'une des revendications précédentes,
- avec un dispositif de détection (E) pour détecter une caractéristique respective d'identification gérée par le véhicule (4, 5), qui émet une information d'identification (I) correspondant en cas de détection positive à la caractéristique d'identification tandis qu'il indique autrement l'échec de la détection,
- avec un dispositif d'analyse (A)
- qui détermine si l'information d'identification (I) délivrée par le dispositif de détection (E) est associée à un jeu de données faisant partie d'un pool de jeux de données représentant les véhicules (4, 5) autorisés à emprunter le trajet (1), et
- qui dans le cas d'un résultat positif de cette détermination émet un signal positif de contrôle (G) tandis qu'en cas de détermination négative de cette détermination génère un signal négative de contrôle (G) et
- avec un dispositif d'affichage (Z), qui émet un signal d'affichage en fonction du signal de contrôle (G).
